# FASCICULE DE BREVET EUROPEEN

(11) **EP 4 508 874 B1**
(45) Date de publication et mention de la délivrance du brevet: **08.04.2026**
(21) Numéro de dépôt: 23719026.9
(22) Date de dépôt: 13.04.2023
(51) Int. Cl.: H04R 1/02, H04R 7/04, H04R 31/00

(54) **ARCHITECTURE DE MONTAGE D'UN TRANSDUCTEUR ÉLECTRODYNAMIQUE DANS UN COMPARTIMENT INTÉRIEUR DE VÉHICULE AUTOMOBILE**
AUFBAU ZUR MONTAGE EINES ELEKTRODYNAMISCHEN WANDLERS IN EINEM INNENRAUM EINES KRAFTFAHRZEUGS
CONSTRUCTION FOR MOUNTING AN ELECTRODYNAMIC TRANSDUCER IN A PASSENGER COMPARTMENT OF A MOTOR VEHICLE

(30) Priorité: 14.04.2022 FR 2203485
(43) Date de publication de la demande: 19.02.2025
(73) Titulaire: TREVES Products, Services & Innovation, 92130 Issy-Les-Moulineaux (FR)
(72) Inventeur: BRILLON, Eric, 92130 Issy-Les-Moulineaux (FR); TANDART, Joël, 92130 Issy-Les-Moulineaux (FR); DUVAL, Arnaud, 92130 Issy-Les-Moulineaux (FR); CRIGNON, Guillaume, 92130 Issy-Les-Moulineaux (FR)
(74) Mandataire: Sayettat, Julien Christian
(86) Numéro de dépôt international: PCT/EP2023/059695
(87) Numéro de publication internationale: WO 2023/198837

(56) Documents cités:
- US-A1- 2020 196 059
- US-A1- 2021 352 390
- US-B2- 10 000 162

## Description

L'invention concerne une architecture de montage d'un transducteur électrodynamique dans un compartiment intérieur de véhicule automobile.

Il est connu de réaliser une architecture de montage d'un transducteur électrodynamique dans un compartiment intérieur - d'habitacle ou de compartiment à bagages - de véhicule automobile, ladite architecture comprenant à mesure qu'on se dirige vers le bas :
- une plaque de structure vibrante présentant un module de Young compris entre 10⁸ et 10⁹ Pa,
- au moins un transducteur électrodynamique fixé sous ladite plaque, afin de permettre l'émission d'un signal sonore, tel que de la musique, au sein de l'habitacle dudit véhicule,
- un cadre de découplage de ladite plaque en mousse élastiquement compressible, ladite plaque étant fixée par sa périphérie sur ledit cadre,
- une tôle de plancher dudit véhicule.

L'utilisation d'un transducteur fixé sur une plaque vibrante, en lieu et place d'un haut-parleur, permet notamment de gagner de la place et du poids dans le véhicule. Le document US2021/352390 concerne une architecture de montage d'un transducteur électrodynamique dans un compartiment intérieur de véhicule automobile.

Cependant, une architecture telle que sus décrite :
- ne permet pas une transmission optimale des basses fréquences au sein de l'habitacle,
- ne permet pas d'assurer une bonne isolation face au bruit de roulement du véhicule.

L'invention a pour but de pallier ces inconvénients.

A cet effet, l'invention propose une architecture de montage d'un transducteur électrodynamique dans un compartiment intérieur de véhicule automobile, ladite architecture comprenant à mesure qu'on se dirige vers le bas :
- une plaque de structure vibrante présentant un module de Young compris entre 10⁸ et 10⁹ Pa,
- au moins un transducteur électrodynamique fixé sous ladite plaque,
- un cadre de découplage de ladite plaque en mousse élastiquement compressible, ladite plaque étant fixée par sa périphérie sur ledit cadre,
- une tôle de plancher dudit véhicule,
ladite architecture présentant en outre les caractéristiques suivantes :
- ledit cadre de découplage présente une raideur croissante à mesure que l'on s'éloigne de ladite plaque,
- elle comprend en outre, interposés successivement du haut vers le bas entre ledit cadre de découplage et ladite tôle :
   ∘ un cadre de maintien rigide recevant ledit cadre de découplage, ledit cadre de maintien présentant un module de Young compris entre 10⁸ et 10⁹ Pa,
   ∘ une pluralité de plots de piètement dudit cadre de maintien, lesdits plots présentant un module de Young compris entre 10⁵ et 10⁶ Pa, lesdits plots et cadres délimitant une cavité principale s'étendant sous ladite plaque,
   ∘ une couche poreuse de découplage et d'absorption recevant lesdits plots, ladite couche étant élastiquement compressible et à porosité ouverte, le module de Young de ladite couche étant compris entre 10⁴ et 10⁵ Pa,
   ∘ une cavité annexe s'étendant autour desdits plots et communiquant avec ladite cavité principale par les espaces inter-plots, de manière à définir une cavité étendue.

Dans cette description, les termes de positionnement dans l'espace (haut, bas, supérieur, vertical, sous, dessus, ...) sont pris en référence à l'architecture en place dans le véhicule.

Avec l'agencement proposé :
- le fait que le cadre de découplage présente une raideur croissante à mesure que l'on s'éloigne de la plaque, permet de réaliser un découplage vibratoire vertical de la plaque tout en la maintenant fermement en place pour limiter les oscillations dans les autres directions,
- le cadre de maintien tient lieu d'armature au cadre de découplage pour le maintenir au mieux dans sa géométrie hors contrainte,
- les plots permettent de soutenir le cadre de découplage tout en participant à la minimisation de la transmission des vibrations vers la tôle,
- la couche poreuse à porosité ouverte combinée à l'espace d'air contenu dans la cavité principale entre la plaque et la tôle permet de réaliser, selon un principe de « double paroi », une isolation acoustique face au bruit de roulement ; en outre, la couche poreuse participe au découplage de la plaque,
- la présence de la cavité annexe permet de définir la cavité étendue qui, du fait de sa taille étendue, est propice à l'optimisation de la restitution des basses fréquences.

D'autres particularités et avantages de l'invention apparaîtront dans la description qui suit, faite en référence aux figures jointes, dans lesquelles :
[Fig.1] est une vue schématique en perspective éclatée partielle d'une architecture selon une réalisation,
[Fig.2] est une vue schématique partielle, en coupe verticale entre deux plots, de l'architecture de la figure 1 selon un mode de réalisation.

En référence aux figures, on décrit une architecture 1 de montage d'un transducteur électrodynamique dans un compartiment intérieur de véhicule automobile, ladite architecture comprenant à mesure qu'on se dirige vers le bas :
- une plaque 6 de structure vibrante présentant un module de Young compris entre 10⁸ et 10⁹ Pa,
- au moins un transducteur électrodynamique 3 fixé sous ladite plaque,
- un cadre de découplage 4 de ladite plaque en mousse élastiquement compressible, ladite plaque étant fixée - par exemple par collage - par sa périphérie 5 sur ledit cadre,
- une tôle 2 de plancher dudit véhicule,
ladite architecture présentant en outre les caractéristiques suivantes :
- ledit cadre de découplage présente une raideur croissante à mesure que l'on s'éloigne de ladite plaque,
- elle comprend en outre, interposés successivement du haut vers le bas entre ledit cadre de découplage et ladite tôle :
   ∘ un cadre de maintien 7 rigide recevant ledit cadre de découplage, ledit cadre de maintien présentant un module de Young compris entre 10⁸ et 10⁹ Pa,
   ∘ une pluralité de plots 8 de piètement dudit cadre de maintien, lesdits plots présentant un module de Young compris entre 10⁵ et 10⁶ Pa, lesdits plots et cadres délimitant une cavité principale 9 s'étendant sous ladite plaque,
   ∘ une couche poreuse 10 de découplage et d'absorption recevant lesdits plots, ladite couche étant élastiquement compressible et à porosité ouverte - étant par exemple en mousse ou en feutre -, le module de Young de ladite couche étant compris entre 10⁴ et 10⁵Pa,
   ∘ une cavité annexe 11 s'étendant autour desdits plots et communiquant avec ladite cavité principale par les espaces inter-plots 12, de manière à définir une cavité étendue.

Selon diverses réalisations, le cadre de découplage 4 peut être en mousse d'éthylène propylène diène monomère (EPDM) à cellules fermées et/ou en mousse de polyuréthanne à cellules ouvertes.

Selon la réalisation représentée, le cadre de découplage 4 présente une raideur variant de façon discontinue, ledit cadre comprenant une pluralité de cadres de découplage élémentaires 13 en mousse élastiquement compressible empilés les uns sur les autres, le module de Young desdits cadres élémentaires croissant à mesure qu'on s'éloigne de la plaque 6 et étant compris entre 10⁴ et 10⁶ Pa.

Selon une réalisation non représentée, le cadre de découplage 4 est monobloc, ledit cadre présentant un module de Young croissant de façon continue à mesure que l'on s'éloigne de la plaque 6, ledit module étant compris entre 10⁴ et 10⁶ Pa.

Une telle variation du module de Young peut par exemple être obtenue par accroissement de la densité du matériau constitutif du cadre de découplage 4 à mesure qu'on s'éloigne de la plaque 6.

Selon une autre réalisation non représentée, le cadre de découplage 4 est monobloc, ledit cadre présentant dans la partie supérieure de son épaisseur des évidements de matière permettant de diminuer sa raideur (et donc de réduire son module de Young apparent).

Selon un mode de réalisation, les évidements peuvent être réalisées par des trous réalisés dans la partie supérieure de l'épaisseur du cadre de découplage 4, lesdits trous débouchant en face supérieure dudit cadre.

Selon un autre mode de réalisation, la face supérieure du cadre de découplage 4 présente des bossages issus de matière dudit cadre, les évidements étant formés par les espaces inter-bossages.

Selon une réalisation, les plots 8 présentent une caractéristique de contrainte-déformation relative en compression verticale CC₄₀, mesurée selon la norme ISO 3386/2 en vigueur à date de dépôt de la demande, supérieure à 10 kPa.

Selon la réalisation représentée, les plots 8 sont associés par leur extrémité supérieure à un cadre de support 14, notamment réalisé dans le même matériau que lesdits plots, ledit cadre de support recevant la cadre de maintien 7.

En particulier, les plots 8 et le cadre de support 14 peuvent être monobloc.

Selon une réalisation, les plots 8 présentent une porosité ouverte, de manière réaliser une absorption acoustique.

Selon une réalisation, les plots 8 sont à base de flocons de mousse élastiquement compressible reliés entre eux par des fibres bi-composant comprenant une âme fusible à haute température et une gaine fusible à température moindre, la liaison entre lesdits flocons ayant été réalisée par fusion de ladite gaine.

L'intérêt d'un tel matériau est de présenter une forte portance (compressibilité statique aux grandes déformations) et un faible module de Young aux petites déformations.

Les fibres bi-composant comprennent par exemple une âme en polyéthylène téréphtalate (PET) et une gaine en polyéthylène téréphtalate modifié de manière à abaisser son point de fusion.

Comme représenté en figure 2, la cavité annexe 11 comprend un espace 22 situé entre un tapis 15 de recouvrement du sol du véhicule et la tôle 2, ledit tapis étant espacé de ladite tôle par des moyens d'écartement 16 découplés de ladite tôle par un moyen de découplage 17.

Comme représenté en figure 2, le tapis 15 s'étend également sur la plaque 6.

Selon une variante non représentée, une découpe peut être prévue dans le tapis 15 selon la périphérie de la plaque 6, de manière à ne pas créer de couplage entre la partie dudit tapis entourant ladite plaque et ladite plaque.

De façon optionnelle, une feuille de matériau très souple, telle qu'un non tissé, peut être disposée au niveau de la découpe, de manière à assurer une continuité d'aspect au tapis 15.

Selon la réalisation représentée, le tapis 15 est posé sur un faux-plancher 18 comprenant une couche de mousse compressible 19 et un plateau 20 en matériau plastique moulé de réception de ladite couche, ledit plateau étant pourvu de pieds 21 issus de moulage formant moyens d'écartement 16, la cavité annexe 11 comprenant l'espace 22 s'étendant entre lesdits pieds.

Selon la réalisation représentée, le moyen de découplage 17 comprend la couche poreuse 10 s'étendant dans la cavité annexe 11, les pieds 21 étant posés sur ladite couche.

Selon une réalisation, la plaque 6 est disposée sous un siège, de manière à être préservée d'un appui des pieds des passagers.

## Revendications

1. Architecture (1) de montage d'un transducteur électrodynamique dans un compartiment intérieur de véhicule automobile, ladite architecture comprenant à mesure qu'on se dirige vers le bas :
• une plaque (6) de structure vibrante présentant un module de Young compris entre 10⁸ et 10⁹ Pa,
• au moins un transducteur électrodynamique (3) fixé sous ladite plaque,
• un cadre de découplage (4) de ladite plaque en mousse élastiquement compressible, ladite plaque étant fixée par sa périphérie (5) sur ledit cadre,
• une tôle (2) de plancher dudit véhicule,
ladite architecture étant **caractérisée en ce que** :
• ledit cadre de découplage présente une raideur croissante à mesure que l'on s'éloigne de ladite plaque,
• elle comprend en outre, interposés successivement du haut vers le bas entre ledit cadre de découplage et ladite tôle :
∘ un cadre de maintien (7) rigide recevant ledit cadre de découplage, ledit cadre de maintien présentant un module de Young compris entre 10⁸ et 10⁹ Pa,
∘ une pluralité de plots (8) de piètement dudit cadre de maintien, lesdits plots présentant un module de Young compris entre 10⁵ et 10⁶ Pa, lesdits plots et cadres délimitant une cavité principale (9) s'étendant sous ladite plaque,
∘ une couche poreuse (10) de découplage et d'absorption recevant lesdits plots, ladite couche étant élastiquement compressible et à porosité ouverte, le module de Young de ladite couche étant compris entre 10⁴ et 10⁵ Pa,
∘ une cavité annexe (11) s'étendant autour desdits plots et communiquant avec ladite cavité principale par les espaces inter-plots (12), de manière à définir une cavité étendue.

2. Architecture selon la revendication 1, **caractérisée en ce que** le cadre de découplage (4) présente une raideur variant de façon discontinue, ledit cadre comprenant une pluralité de cadres de découplage élémentaires (13) en mousse élastiquement compressible empilés les uns sur les autres, le module de Young desdits cadres élémentaires croissant à mesure qu'on s'éloigne de la plaque (6) et étant compris entre 10⁴ et 10⁶ Pa.

3. Architecture selon la revendication 1, **caractérisée en ce que** le cadre de découplage (4) est monobloc, ledit cadre présentant un module de Young croissant de façon continue à mesure que l'on s'éloigne de la plaque (6), ledit module étant compris entre 10⁴ et 10⁶ Pa.

4. Architecture selon la revendication 1, **caractérisée en ce que** le cadre de découplage (4) est monobloc, ledit cadre présentant dans la partie supérieure de son épaisseur des évidements de matière.

5. Architecture selon l'une quelconque des revendications précédentes, **caractérisée en ce que** les plots (8) présentent une caractéristique de contrainte-déformation relative en compression verticale CC₄₀, mesurée selon la norme ISO 3386/2, supérieure à 10 kPa.

6. Architecture selon l'une quelconque des revendications précédentes, **caractérisée en ce que** les plots (8) sont associés par leur extrémité supérieure à un cadre de support (14) recevant le cadre de maintien (7).

7. Architecture selon l'une quelconque des revendications précédentes, **caractérisée en ce que** les plots (8) présentent une porosité ouverte, de manière réaliser une absorption acoustique.

8. Architecture selon l'une quelconque des revendications précédentes, **caractérisée en ce que** les plots (8) sont à base de flocons de mousse élastiquement compressible reliés entre eux par des fibres bi-composant comprenant une âme fusible à haute température et une gaine fusible à température moindre, la liaison entre lesdits flocons ayant été réalisée par fusion de ladite gaine.

9. Architecture selon l'une quelconque des revendications précédentes, **caractérisée en ce que** la cavité annexe (11) comprend un espace (22) situé entre un tapis (15) de recouvrement du sol du véhicule et la tôle (2), ledit tapis étant espacé de ladite tôle par des moyens d'écartement (16) découplés de ladite tôle par un moyen de découplage (17).

## Patentansprüche

1. Aufbau (1) zur Montage eines elektrodynamischen Wandlers in einem Innenraum eines Kraftfahrzeugs, der Aufbau umfassend in nach unten gesehener Richtung:
• eine Platte (6) für eine schwingende Struktur, die einen Elastizitätsmodul zwischen 10⁸ und 10⁹ Pa aufweist,
• mindestens einen elektrodynamischen Wandler (3), der unter der Platte befestigt ist,
• einen Entkopplungsrahmen (4) der Platte aus elastisch komprimierbarem Schaumstoff, wobei die Platte an ihrem Umfang (5) an dem Rahmen befestigt ist,
• ein Bodenblech (2) des Fahrzeugs, wobei der Aufbau **dadurch gekennzeichnet ist, dass**:
• der Entkopplungsrahmen mit zunehmender Entfernung von der Platte eine zunehmende Steifigkeit aufweist,
• sie ferner nacheinander von oben nach unten zwischen dem Entkopplungsrahmen und dem Blech eingefügt Folgendes umfasst:
∘ einen starren Halterahmen (7), der den Entkopplungsrahmen aufnimmt, wobei der Halterahmen einen Elastizitätsmodul zwischen 10⁸ und 10⁹ Pa aufweist,
∘eine Vielzahl von Klötzen (8) zum Abstützen des Halterahmens, wobei die Klötze einen Elastizitätsmodul zwischen 10⁵ und 10⁶ Pa aufweisen, wobei die Klötze und Rahmen einen Haupthohlraum (9) begrenzen, der sich unter der Platte erstreckt,
∘ eine poröse Entkopplungs- und Absorptionsschicht (10), die die Klötze aufnimmt, wobei die Schicht elastisch komprimierbar und offenporig ist und der Elastizitätsmodul der Schicht zwischen 10⁴ und 10⁵ Pa liegt,
∘ einen Nebenhohlraum (11), der sich um die Klötze erstreckt und über die Zwischenräume zwischen den Klötzen (12) mit dem Haupthohlraum in Verbindung ist, um einen erweiterten Hohlraum zu definieren.

2. Aufbau nach Anspruch 1, **dadurch gekennzeichnet, dass** der Entkopplungsrahmen (4) eine diskontinuierlich variierende Steifigkeit aufweist, der Rahmen umfassend eine Vielzahl von elementaren Entkopplungsrahmen (13) aus elastisch komprimierbarem Schaumstoff, die übereinander gestapelt sind, wobei der Elastizitätsmodul der elementaren Rahmen mit zunehmender Entfernung von der Platte (6) zunimmt und zwischen 10⁴ und 10⁶ Pa liegt.

3. Aufbau nach Anspruch 1, **dadurch gekennzeichnet, dass** der Entkopplungsrahmen (4) einstückig ist, wobei der Rahmen einen Elastizitätsmodul aufweist, der mit zunehmender Entfernung von der Platte (6) kontinuierlich ansteigt, wobei der Modul zwischen 10⁴ und 10⁶ Pa liegt.

4. Aufbau nach Anspruch 1, **dadurch gekennzeichnet, dass** der Entkopplungsrahmen (4) einstückig ist, wobei der Rahmen in dem oberen Abschnitt seiner Stärke Materialaussparungen aufweist.

5. Aufbau nach einem der vorhergehenden Ansprüche, **dadurch gekennzeichnet, dass** die Klötze (8) eine relative Spannungs-DehnungsCharakteristik bei vertikalem Druck CC₄₀, gemessen nach ISO 3386/2, über 10 kPa aufweisen.

6. Aufbau nach einem der vorhergehenden Ansprüche, **dadurch gekennzeichnet, dass** die Klötze (8) an ihrem oberen Ende mit einem Stützrahmen (14) assoziiert sind, der den Halterahmen (7) aufnimmt.

7. Aufbau nach einem der vorhergehenden Ansprüche, **dadurch gekennzeichnet, dass** die Klötze (8) eine offene Porosität aufweisen, um eine Schallabsorption zu realisieren.

8. Aufbau nach einem der vorhergehenden Ansprüche, **dadurch gekennzeichnet, dass** die Klötze (8) auf der Basis von Flocken aus elastisch komprimierbarem Schaumstoff sind, die durch Zweikomponentenfasern, umfassend einen bei hoher Temperatur schmelzbaren Kern und eine bei niedrigerer Temperatur schmelzbaren Hülle, miteinander verbunden sind, wobei die Verbindung zwischen den Flocken durch Schmelzen der Hülle realisiert worden ist.

9. Aufbau nach einem der vorhergehenden Ansprüche, **dadurch gekennzeichnet, dass** der Nebenhohlraum (11) einen Raum (22) umfasst, der sich zwischen einer Matte (15) zum Abdecken des Bodens des Fahrzeug und dem Blech (2) befindet, wobei die Matte durch Abstandseinrichtungen (16), die durch eine Entkopplungseinrichtung (17) on dem Blech entkoppelt sind, von dem Blech beabstandet ist.

## Claims

1. Construction (1) for mounting an electrodynamic transducer in a passenger compartment of a motor vehicle, said construction comprising upon directing downwards:
• a plate (6) having a vibrating structure with a Young's modulus of between 10⁸ and 10⁹ Pa,
• at least one electrodynamic transducer (3) attached under said plate,
• a decoupling frame (4) for said plate, that is made of elastically compressible foam, said plate being attached by its periphery (5) to said frame,
• a floor pan (2) of said vehicle,
said construction being **characterized in that**:
• said decoupling frame has increasing stiffness upon distancing from said plate,
• it further comprises, interposed successively from top to bottom and between said decoupling frame and said floor pan:
∘ a rigid holding frame (7) receiving said decoupling frame, said holding frame having a Young's modulus of between 10⁸ and 10⁹ Pa,
∘ a plurality of feet (8) for the base of said holding frame, said feet having a Young's modulus of between 10⁵ and 10⁶ Pa, said feet and frames delimiting a main cavity (9) extending under said plate,
∘ a porous decoupling and absorption layer (10) receiving said feet, said layer being elastically compressible and of open porosity, the Young's modulus of said layer being between 10⁴ and 10⁵ Pa,
∘ an adjoining cavity (11) extending around said feet and communicating with said main cavity through the spaces (12) between said feet, so as to define an extended cavity.

2. Construction according to claim 1, **characterized in that** the decoupling frame (4) has a discontinuously varying stiffness, said frame comprising a plurality of elementary decoupling frames (13) of elastically compressible foam stacked one on top of the other, the Young's modulus of said elementary frames increasing upon distancing from the plate (6) and being between 10⁴ and 10⁶ Pa.

3. Construction according to claim 1, **characterized in that** the decoupling frame (4) is made in one piece, said frame having a Young's modulus that increases continuously upon distancing from the plate (6), said modulus being between 10⁴ and 10⁶ Pa.

4. Construction according to claim 1, **characterized in that** the decoupling frame (4) is made in one piece, said frame having material recesses in the upper part of its thickness.

5. Construction according to any of the preceding claims, **characterized in that** the feet (8) have a relative vertical compressive stress-strain characteristic CC₄₀, measured according to ISO 3386/2 standard, greater than 10 kPa.

6. Construction according to any of the preceding claims, **characterized in that** the feet (8) are associated by their upper end with a support frame (14) receiving the holding frame (7).

7. Construction according to any of the preceding claims, **characterized in that** the feet (8) have an open porosity, so as to achieve sound absorption.

8. Construction according to any of the preceding claims, **characterized in that** the feet (8) are based on elastically compressible foam flakes bonded together by bi-component fibers comprising a high-temperature fusible core and a lower-temperature fusible sheath, the bond between said flakes having been achieved by melting said sheath.

9. Construction according to any of the preceding claims, **characterized in that** the adjoining cavity (11) comprises a space (22) located between a mat (15) covering the vehicle floor and the pan (2), said mat being spaced from said sheet by spacer means (16) decoupled from said pan by a decoupling means (17).
